# EUROPÄISCHE PATENTSCHRIFT

(11) **EP 4 044 988 B1**
(45) Veröffentlichungstag und Bekanntmachung des Hinweises auf die Patenterteilung: **22.01.2025**
(21) Anmeldenummer: 20792595.9
(22) Anmeldetag: 12.10.2020
(51) Int. Cl.: A61J 1/20, A61J 9/00, B65D 25/08, B65D 51/28

(54) **SAUGFLASCHE ZUR AUFNAHME VON MILCH FÜR KLEINKINDER**
FEEDING BOTTLE FOR RECEIVING MILK FOR SMALL CHILDREN
BIBERON DESTINÉ À RECEVOIR DU LAIT POUR JEUNES ENFANTS

(30) Priorität: 16.10.2019 DE 102019127967
(43) Veröffentlichungstag der Anmeldung: 24.08.2022
(73) Patentinhaber: Snoozi GmbH, 50674 Köln (DE)
(72) Erfinder: MOLZBERGER, Fabian, 50676 Köln (DE)
(74) Vertreter: Ostriga Sonnet Wirths & Vorwerk
(86) Internationale Anmeldenummer: PCT/EP2020/078649
(87) Internationale Veröffentlichungsnummer: WO 2021/074086

(56) Entgegenhaltungen:
- WO-A1-2013/164619
- WO-A1-2018/068493
- CN-A- 105 816 332
- US-A- 2 793 776

## Beschreibung

### Saugflasche zur Aufnahme von Milch für Kleinkinder

Die Erfindung betrifft eine Saugflasche zur Aufnahme von Milch für Kleinkinder, bestehend aus einer Wasserflasche, einem Sauger und einer zumindest externen Heizvorrichtung, wobei die Saugflasche ein separates Milchpulverdepot und die externe Heizvorrichtung einen Temperatursensor aufweist und das Milchpulverdepot eine Öffnungsvorrichtung aufweist, die manuell betätigbar ist, damit jederzeit eine Milch anmischbar ist.

Aus der WO 2018/068493 A1, sowie der US 2,793,776 und der WO 2013/164619 A1 sind derartige Saugflaschen allgemein bekannt. Derartige Saugflaschen nach dem Stand der Technik werden zur Versorgung von Kleinkindern tagsüber aber auch in der Nacht eingesetzt.

Ein Problem bei der nächtlichen Benutzung der Saugflaschen besteht darin, dass die Zeit vom ersten teilweise Aufwachen des Kleinkindes, welches anzeigt, dass ein Nahrungsbedarf besteht, bis zur Fertigstellung einer fertigen Milchflasche, die auch die richtige Temperatur aufweist, so lang ist, dass das Kleinkind vollständig wach ist und erst eine längere Zeit nach dem Trinken wieder einschläft.

Aus dem heterogenen Stand der Technik sind aus der CN 105816332 A Saugflaschen bekannt, welche eine temperatursensitive, farbverändernde Lampen umfassen.

Die Aufgabe der Erfindung ausgehend vom erstgenannten Stand der Technik besteht deshalb darin, eine neue Saugflasche zur Aufnahme von Milch für Kleinkinder zu schaffen, mit der jederzeit nur mit geringer zeitlicher Verzögerung der Fütterungsprozess eingeleitet werden kann.

Die Lösung der Aufgabe ergibt sich aus einer Babyflasche zur Aufnahme von Milch für Kleinkinder gemäß Anspruch 1.

Die erfindungsgemäße Vorrichtung hat den Vorteil, dass in dem Moment, wenn erste Anzeichen von Hunger beim Kleinkind hörbar sind, eine Trinkflasche mit Wasser in trinkbarer Temperatur und ein Milchpulverdepot zur Verfügung steht, wodurch nach einem kurzen Mischvorgang sofort eine trinkbare Milch zur Verfügung steht. Dadurch wird auf vorteilhafte Weise vermieden, dass das Kind vollständig aufwacht und dann für längere Zeit wach ist.

Dadurch wird auch vermieden, dass Mutter, Vater oder Geschwister des Kindes vollständig wach werden und eine längere Zeit nicht in den Schlaf finden.

Es ist vorgesehen, dass das Milchpulverdepot eine Öffnungsvorrichtung aufweist, die manuell betätigbar ist, damit jederzeit eine Milch anmischbar ist. Durch eine solche beispielsweise fingerbetätigbare Öffnungsvorrichtung kann bei Bedarf unmittelbar das Milchpulverdepot geleert werden und durch kurzzeitiges Schütteln eine trinkfertige Mischung hergestellt werden.

Die Öffnungsvorrichtung ist aus einem lösbaren, als Bodenteil des Milchpulverdepots fungierendes Bauteil und einem Stempelteil gebildet, dessen Betätigungsfläche in den oberhalb des Milchpulverdepots angeordneten Sauger ragt und durch diesen hindurch manuell betätigbar ist. Bei einer derartigen Öffnungsvorrichtung ist vorzugsweise ein Stempelteil und ein ringförmiges Teil des lösbaren Bodenteils aus Hartkunststoff gebildet.

Eine vorteilhafte Ausführungsform der Erfindung ist dadurch gekennzeichnet, dass die Heizvorrichtung das in die Wasserflasche eingefüllte erhitzte Wasser nach der Abkühlung über die Nachtstunden auf eine Temperatur von 37° Celsius hält.

Diese Vorrichtung hat den Vorteil, dass das kochend heiße Wasser vor der Schlafensperiode in die Flasche eingefüllt werden kann - und daher keimfrei ist - und in den ersten Stunden des Schlafes durch Wärmeabgabe langsam auf eine Trinktemperatur von 37° Celsius abkühlt, wobei dann eine Heizvorrichtung so ausgestaltet ist, dass diese Trinktemperatur von 37° Celsius gehalten wird. Auf vorteilhafte Weise ist damit einerseits die Keimfreiheit und andererseits ein niedriger Energieverbrauch gewährleistet, da die Heizvorrichtung nur eine sehr geringe Leistung aufweisen muss.

Zudem ist es sehr unwahrscheinlich, dass ein vor der Schlafenszeit gefüttertes Kleinkind innerhalb der Abkühlperiode von 100° Celsius auf 37° Celsius des Flascheninhaltes wach wird, so dass dies auch kein Problem für die schnelle Zurverfügungstellung einer trinkfertigen Saugflasche zur Aufnahme von Milch für Kleinkinder darstellt.

Auf vorteilhafte Weise kann bei einer weiteren Ausführungsform der Temperatursensor der Heizvorrichtung mit LED's zusammenwirken, die je nach Temperatur des eingefüllten Wassers durch unterschiedliche Lichtfarben eine zu niedrige, eine zu hohe Temperatur, oder die Zieltemperatur anzeigen.

Dadurch kann die das Kleinkind fütternde Person darüber hinaus sofort auf einen Blick nach dem Aufwachen erkennen, ob das in der Saugflasche vorhandene Wasser die richtige Temperatur aufweist.

Bei einer weiteren vorteilhaften Ausführungsform der Erfindung weist das Milchpulverdepot eine betätigbare, nach der Nutzung wieder verschließbare Öffnung auf. Dadurch kann auf sehr schnelle Art und Weise das Milchpulverdepot in das Wasserdepot entleert werden und durch einiges kurzes Schütteln eine trinkfertige Mischung hergestellt werden. Das Herstellen einer fertigen Milch am Abend ist aus gesundheitlichen Gründen nicht möglich, da diese Milch bei stundenlanger Erwärmung aufgrund im Milchpulver enthaltener Bakterien ungenießbar und gesundheitsschädlich würde.

Darüber hinaus ist bei einer Ausführungsform das Bodenteil im Zentrum des ringförmigen Teils zum Zwecke des Druckausgleichs bei der Abkühlung des eingefüllten, erhitzten Wassers aus einer flexiblen Kunststoffmembran ausgebildet.

Weitere Vorteile der Erfindung ergeben sich aus den nachfolgenden Unteransprüchen sowie der Beschreibung eines Ausführungsbeispiels. Es zeigen:
- Fig. 1: perspektivische Darstellung einer Saugflasche zur Aufnahme von Milch für Kleinkinder,
- Fig. 2: eine Darstellung der Saugflasche gemäß Fig. 1 in Explosionsdarstellung,
- Fig. 3: eine Schnittdarstellung gemäß Schnittlinie III, IV, V/III, IV, V in Fig. 1 durch die Saugflasche,
- Fig. 4: eine Schnittdarstellung durch die Saugflasche gemäß Fig. 1 ohne Abdeckkappe während der Entleerung des Milchpulverdepots,
- Fig. 5: eine Darstellung gemäß Fig. 4 nach der Entleerung des Milchpulverdepots,
- Fig. 6: eine perspektivische Darstellung der Öffnungsvorrichtung und
- Fig. 7: ein Schaltplan der Heizvorrichtung.

In den Zeichnungen wird eine Saugflasche zur Aufnahme von Milch für Kleinkinder insgesamt mit der Bezugsziffer 10 bezeichnet.

In der Fig. 1 ist die Saugflasche 10 mit einer Wasserflasche 11 aus Kunststoff, einem Milchpulverdepot 12 (s. Fig. 2), einem Sauger 13 und einer Abdeckkappe 14 dargestellt. Darüber hinaus ist die Wasserflasche 11 fest mit einem Bodenteil 15 verbunden.

Die Saugflasche 10 ist in der Fig. 2 in Explosionsdarstellung gezeichnet. Von unten erkennt man zunächst den aus zwei Teilen 16 und 17 bestehende Boden 15, welcher von unten auf die Wasserflasche 11 aufschraubbar ist. Hierzu weist die Wasserflasche 11 (s. Fig. 3) ein Gewinde 18 auf, welches mit einem Gewinde 19 des Bodenteils 15 korrespondiert.

Die Wasserflasche 11 ist mit einem unteren Wasseraufnahmebereich 20 und einem oberen Aufnahmebereich 21 für ein Milchpulverdepot 12 versehen, wobei am oberen Aufnahmebereich 21 ein Außengewinde 23 außenseitig an der Wasserflasche 11 angeformt ist, welches zur Befestigung eines Saugerrings 37 dient.

Das Milchpulverdepot 12 weist an seiner oberen Einfüllöffnung 24 einen nach außen ragenden Kragen 25 auf, der auf einer umlaufenden Stirnfläche 26 des oberen Aufnahmebereichs 21 der Wasserflasche 11 lagert (s. Fig. 3). Der Boden des Milchpulverdepots 12 ist durch eine Öffnungsvorrichtung 27 (s. Fig. 3 und 6) lösbar verschlossen, welche ein Bodenteil 28 und ein Stempelteil 29 aufweist, das mit einer Betätigungsfläche 30 versehen ist, welche aus dem Milchpulverdepot 12 hinaus in den Innenraum des Saugers 13 ragt.

Während die Betätigungsfläche 30 des Stempels 29 und ein ringförmiger Teil 31 des Bodenteils 28 aus Hartkunststoff gebildet wird (s. Fig. 6), ist das Zentrum des Bodenteils 28 als flexible Kunststoffmembran 32 ausgestaltet, wobei die Öffnungsvorrichtung 27 insgesamt aus hartem und weichem Kunststoff koextrudiert wird.

Die flexible Kunststoffmembran 32 hat den Zweck, Druckunterschiede auszugleichen, die beim Abkühlen des eingefüllten, auf 100° C erhitzten Wassers in der Wasserflasche 11 entstehen.

Das ringförmige Teil 31 des Bodenteils 28 weist außenseitig eine umlaufende Rastnut 33 auf, während bodenseitig das Milchpulverdepot 12 einen umlaufenden vorspringenden Rastring 34 ausbildet. Aufgrund dieser Konstruktion ist möglich, die Öffnungsvorrichtung 27 von unten in das Milchpulverdepot 12 einzurasten, so dass ein geschlossenes, jedoch jederzeit zu öffnendes Gefäß zur Aufnahme von Milchpulver 22 entsteht.

Auf dem umlaufenden Kragen 25 des Milchpulverdepots 12 ist der Sauger 13 angeordnet, der einen Saugvorsprung 35 mit einer Saugöffnung 36 aufweist.

Der Sauger 13 wird zunächst in den Saugerring 37 von unten eingeführt. Dann wird der Saugerring 37 mit Hilfe seines nicht dargestellten Innengewindes auf das Gewinde 23 am Aufnahmebereich 21 der Wasserflasche 11 aufgeschraubt, wodurch zugleich auch der feste Sitz des Saugers 13 zwischen dem Saugerring 37 und dem Kragen 25 des Milchpulverdepots 12 garantiert wird.

Letztlich ist auf dem Saugerring 37 eine Abdeckkappe 38 positionierbar, welche oberseitig eine Einsenkung 39 aufweist, die sich dichtend an die Saugöffnung 36 anlegt.

In der Fig. 3 erkennt man, dass das Bodenteil 15 aufgrund des Zusammenwirkens der Gewinde 18 und 19 von Wasserflasche 11 und Bodenteil 15 an der Wasserflasche 11 angeschraubt ist.

Darüber hinaus wurde die Öffnungsvorrichtung 27 in das Milchpulverdepot 12 eingerastet und nach dem Einfüllen von ca. 100° C heißem Wasser W in den unteren Aufnahmebereich 20 das Milchpulverdepot 12 in den oberen Aufnahmebereich 21 der Wasserflasche 11 eingeführt. Danach wurde das Milchpulver 22 in das Milchpulverdepot 12 gefüllt. Nach dem Einsetzen des Saugers 13 in den Saugerring 37 wird dieser auf das Außengewinde 23 des oberen Aufnahmebereiches 21 der Wasserflasche 11 aufgeschraubt, so dass zugleich der Sauger 13 fest an der Saugflasche 10 angeordnet ist. Damit ist die Saugflasche 10 für die Nacht einsatzfähig.

Aus den Zeichnungen ist ersichtlich, dass ein eingesenkter Boden 40 der Wasserflasche 11 eine Edelstahlplatte 41 aufweist, wobei unterhalb des Bodens 40 mittels eines zweiseitigen Wärmeleitklebebandes eine platinenförmige Heizvorrichtung 42 angeordnet ist.

Die Figur 7 zeigt ein Blockschaltbild B der Heizvorrichtung 42 der Saugflasche 10 zur Aufnahme von Milch für Kleinkinder. Man erkennt eine Platine P, die an ihrer Unterseite mit Bauteilen in SMD Technologie bestückt wird.

Die Stromversorgung der Platine P erfolgt über einen AC/DC USB-Adapter 43 und einem USB-Kabel mit zweipoligem Magnetstecker 44, der in einer Magnetbuchse 45 einsteckbar ist.

Auf der Platine P ist darüber hinaus ein Filter-/Schutzschalter 46 angeordnet. In diesem Bauteil ist ein Filter hinsichtlich der EMV-Tests für die CE-Prüfung sowie Schutzmechanismen implementiert, welche keinen unsicheren Zustand des Gerätes zulassen (z.B. Sicherung des Brandschutzes).

Darüber hinaus weist die Platine P eine zweifache Komperatorschaltung 47 für Zweipunktregler und zum Erkennen des Punktes für das erste Heizen (37° C) nach Befüllen auf.

Des Weiteren ist die Platine P neben einem Temperatursensor 48 auch mit einem Bauteil mit drei unterschiedlich farbigen LEDs 49 versehen, die eine zu hohe, die Zieltemperatur (37° C) oder eine zu niedrige Temperatur anzeigen können.

Letztlich regelt ein Leistungsschalter 50 eine aus vier bis acht Widerständen gebildete Heizung 51.

In den Figuren 4 und 5 ist die Inbetriebnahme der Saugflasche 10 dargestellt.

Sollte nachts nach einigen Stunden ein kleines Kind einen Nahrungsbedarf signalisieren, steht dem Nutzer die auf 37° C temperierte Saugflasche 10 zur Verfügung.

Nach Entfernen des Magnetsteckers 44 (s. Fig. 7) und der Abnahme der Abdeckkappe 14 wird mit einem Finger F durch den Sauger 13 hindurch auf die Betätigungsfläche 30 der Öffnungsvorrichtung 27 gedrückt. Dadurch findet eine Entrastung des Bodenteils 28 der Öffnungsvorrichtung 27 statt, so dass das Milchpulverdepot 12 geöffnet wird und das Milchpulver 22 in die Wasserflasche 11 fällt (s. Fig. 4 und 5). Nach einigem Schütteln ist die Milchmischung fertig und kann an das Kleinkind verfüttert werden.

### Bezugszeichenliste

- 10: Saugflasche
- 11: Wasserflasche
- 12: Milchpulverdepot
- 13: Sauger
- 14: Abdeckkappe
- 15: Bodenteil
- 16: Teil von 15
- 17: Teil von 15
- 18: Gewinde
- 19: Gewinde
- 20: unterer Wasseraufnahmebereich
- 21: oberer Aufnahmebereich
- 22: Milchpulver
- 23: Außengewinde
- 24: Einfüllöffnung
- 25: Kragen von 12
- 26: umlaufende Stirnfläche von 11
- 27: Öffnungsvorrichtung
- 28: Bodenteil von 27
- 29: Stempelteil von 27
- 30: Betätigungsfläche von 27
- 31: ringförmiger Teil von 28
- 32: flexible Kunststoffmembran
- 33: umlaufende Rastnut
- 34: vorspringender Rastring von12
- 35: Saugvorsprung
- 36: Saugöffnung
- 37: Saugerring
- 38: Abdeckkappe
- 39: Einsenkung
- 40: eingesenkter Boden von 11
- 41: Edelstahlplatte
- 42: Heizvorrichtung
- 43: AC/DC USB-Adapter
- 44: USB-Kabel mit zweipoligem Magnetstecker
- 45: Magnetbuchse
- 46: Filter-/Schutzschalter
- 47: Komperatorschaltung
- 48: Temperatursensor
- 49: LED's
- 50: Leistungsschalter
- 51: Heizung

- B: Blockschaltbild
- P: Platine
- F: Finger
- W: heißes Wasser

## Patentansprüche

1. Saugflasche (10) zur Aufnahme von Milch für Kleinkinder, bestehend aus einer Wasserflasche (11), einem Sauger (13) und einer externen Heizvorrichtung (42), wobei die Saugflasche (10) ein separates Milchpulverdepot (12) und die externe Heizvorrichtung (42) einen Temperatursensor (48) aufweist und das Milchpulverdepot (12) eine Öffnungsvorrichtung (27) aufweist, die manuell betätigbar ist, damit jederzeit eine Milch anmischbar ist, **dadurch gekennzeichnet, dass** die Öffnungsvorrichtung (27) aus einem lösbaren, als Bodenteil (28) des Milchpulverdepots (12) fungierenden Bauteil und einem Stempelteil (29) gebildet wird, dessen Betätigungsfläche (30) in den oberhalb des Milchpulverdepots (12) angeordneten Sauger (13) ragt und durch diesen hindurch manuell betätigbar ist.

2. Saugflasche (10) nach Anspruch 1, **dadurch gekennzeichnet, dass** die Heizvorrichtung (42) das in die Wasserflasche (11) eingefüllte erhitzte Wasser nach der Abkühlung auf einer Temperatur von ca. 37° Celsius hält.

3. Saugflasche (10) nach einem der Ansprüche 1 oder 2, **dadurch gekennzeichnet, dass** der Temperatursensor (48) mit LED's zusammenwirkt, die je nach Temperatur des eingefüllten Wassers durch unterschiedliche Lichtfarben eine zu niedrige, eine zu hohe Temperatur oder die Zieltemperatur (37° C) anzeigen.

4. Saugflasche (10) nach einem der vorangehenden Ansprüche, **dadurch gekennzeichnet, dass** das Milchpulverdepot (12) eine betätigbar, nach der Benutzung wieder verschließbare Öffnung aufweist.

5. Saugflasche (10) nach Anspruch 1, **dadurch gekennzeichnet, dass** das Stempelteil (29) sowie ein ringförmiges Teil (31) des lösbaren Bodenteils (28) aus Hartkunststoff gebildet wird.

6. Saugflasche (10) nach einem der Ansprüche 1 oder 5, **dadurch gekennzeichnet, dass** das Bodenteil (28) im Zentrum des ringförmigen Teils (31) zum Zwecke des Druckausgleichs bei der Abkühlung des eingefüllten, erhitzten Wassers aus einer flexiblen Kunststoffmembran (32) gebildet ist.

7. Saugflasche (10) nach einem der Ansprüche 1, 5 und 6, **dadurch gekennzeichnet, dass** das ringförmige Teil (31) des Bodenteils (28) eine umlaufende Rastnut (33) für einen am Milchpulverdepot (12) ebenfalls umlaufenden, vorspringenden Rastring (34) ausbildet.

8. Saugflasche (10) nach einem der vorangehenden Ansprüche, **dadurch gekennzeichnet, dass** die Saugflasche (10) eine lösbare, den Sauger (13) abdeckende Abdeckkappe (38) aufweist, deren Bodenteil eine Einsenkung (39) aufweist, die dichtend am Sauger (13) anliegt.

9. Saugflasche (10) nach einem der vorangehenden Ansprüche, dass die Heizvorrichtung (42) unterhalb eines metallischen Bodens (40) der Wasserflasche (11) angeordnet ist.

10. Saugflasche (10) nach einem der voranstehenden Ansprüche, **dadurch gekennzeichnet, dass** die Heizvorrichtung (42) aus mindestens einem in einem Stromkreis angeordneten Widerstand gebildet wird.

11. Saugflasche (10) nach einem der vorangehenden Ansprüche, **dadurch gekennzeichnet, dass** die Stromversorgung der Heizvorrichtung (42) von außen über ein AC/DC USB-Adapter (43) erfolgt, welches ein USB-Kabel mit zweipoligem Magnetstecker (44) aufweist und in einer Magnetbuchse (45) befestigbar ist.

## Claims

1. Feeding bottle (10) for the intake of milk for infants, consisting of a water bottle (11), a teat (13) and an external heating device (42), wherein the feeding bottle (10) has a separate milk powder reservoir (12) and the external heating device (42) has a temperature sensor (48) and the milk powder reservoir (12) has an opening device (27) which can be manually actuated so that milk can be mixed at any time, **characterised in that** the opening device (27) is formed from a releasable component that functions as a base part (28) of the milk powder reservoir (12) and from a plunger (29), the actuating surface (30) of which protrudes into the teat (13) arranged above the milk powder reservoir (12) and can be actuated manually by the teat.

2. Feeding bottle (10) according to claim 1, **characterised in that** the heating device (42) keeps the heated water poured into the water bottle (11) at a temperature of approx. 37°C after cooling.

3. Feeding bottle (10) according to one of claims 1 or 2, **characterised in that** the temperature sensor (48) interacts with LEDs which indicate too low or too high a temperature or the target temperature (37°C) with different light colours, according to the temperature of the contained water.

4. Feeding bottle (10) according to one of the preceding claims, **characterised in that** the milk powder reservoir (12) has an actuatable opening that can be closed again after use.

5. Feeding bottle (10) according to claim 1, **characterised in that** the plunger (29) and a ring-shaped part (31) of the releasable base part (28) is formed from rigid plastic.

6. Feeding bottle (10) according to one of claims 1 or 5, **characterised in that** the base part (28) in the centre of the ring-shaped part (31) is formed from a flexible plastic membrane (32) for the purpose of pressure balancing when cooling the contained heated water.

7. Feeding bottle (10) according to one of claims 1, 5 and 6, **characterised in that** the ring-shaped part (31) of the base part (28) forms a surrounding latching groove (33) for a projecting latching ring (34) similarly surrounding the milk powder reservoir (12).

8. Feeding bottle (10) according to one of the preceding claims, **characterised in that** the feeding bottle (10) has a releasable cover cap (38) which covers the teat (13), the base part of which has a depression (39) which rests against the teat (13) in a sealing manner.

9. Feeding bottle (10) according to one of the preceding claims, **characterised in that** the heating device (42) is arranged below a metallic base (40) of the water bottle (11).

10. Feeding bottle (10) according to one of the above claims, **characterised in that** the heating device (42) is formed from at least one resistor arranged in a circuit.

11. Feeding bottle (10) according to one of the preceding claims, **characterised in that** the power supply to the heating device (42) is provided from the outside via an AC/DC USB adapter (43), which has a USB cable having a two-pole magnetic plug (44) and can be fixed in a magnetic socket (45).

## Revendications

1. Biberon (10) destiné à recevoir du lait pour jeunes enfants, constitué d'une gourde (11), d'une tétine (13) et d'un dispositif de chauffage externe (42), lequel biberon (10) comporte un réservoir de lait un poudre (12) séparé et le dispositif de chauffage externe (42) un capteur de température (48), le réservoir de lait en poudre (12) comportant un dispositif d'ouverture (27) qui peut être actionné manuellement afin de pouvoir mélanger du lait à tout moment, **caractérisé en ce que** le dispositif d'ouverture (27) est formé d'un élément détachable faisant office de pièce de fond (28) du réservoir de poudre de lait (12) et d'une pièce de plongeur (29) dont la surface d'actionnement (30) pénètre dans la tétine (13) disposée au-dessus du dépôt de poudre de lait (12) et peut être actionnée manuellement à travers celle-ci.

2. Biberon (10) selon la revendication 1, **caractérisé en ce que** le dispositif de chauffage (42) maintient l'eau chaude injectée dans la gourde (11) - après refroidissement - à une température d'environ 37° Celsius.

3. Biberon (10) selon une des revendications 1 ou 2, **caractérisé en ce que** le capteur de température (48) interagit avec des LED qui, selon la température de l'eau injectée, indiquent une température trop basse, une température trop élevée ou la température-cible (37 °C) par différentes couleurs de lumière.

4. Biberon (10) selon une des revendications précédentes, **caractérisé en ce que** le réservoir de lait en poudre (12) comporte une ouverture pouvant être refermée après l'utilisation.

5. Biberon (10) selon la revendication 1, **caractérisé en ce que** la pièce de plongeur (29) ainsi qu'une pièce annulaire (31) de la pièce de fond amovible (28) sont constituées de matière plastique dure.

6. Biberon (10) selon une des revendications 1 ou 5, **caractérisé en ce que** la pièce de fond (28) est formée au centre de la pièce annulaire (31) afin de compenser la pression lors du refroidissement de l'eau chaude injectée par le biais d'une membrane en matière plastique souple (32).

7. Biberon (10) selon une des revendications 1, 5 et 6, **caractérisé en ce que** la pièce annulaire (31) de la pièce de fond (28) forme une rainure d'encliquetage périphérique (33) destinée à une bague d'encliquetage saillante (34), également périphérique, sur le réservoir de lait en poudre (12).

8. Biberon (10) selon une des revendications précédentes, **caractérisé en ce que** ce biberon (10) un capuchon (38) amovible recouvrant la tétine (13) dont la pièce de fond présente un renfoncement (39) qui s'applique de façon étanche contre la tétine (13).

9. Biberon (10) selon une des revendications précédentes, **caractérisé en ce que** le dispositif de chauffage (42) est disposé au-dessous d'un fond métallique (40) de la gourde (11).

10. Biberon (10) selon une des revendications précédentes, **caractérisé en ce que** le dispositif de chauffage (42) est constitué d'au moins une résistance disposée dans un circuit électrique.

11. Biberon (10) selon une des revendications précédentes, **caractérisé en ce que** l'alimentation électrique du dispositif de chauffage (42) provient de l'extérieur par le biais d'un adaptateur USB CA/CC (43) qui comporte un câble USB avec une fiche magnétique bipolaire (44) et peut être fixé dans une prise magnétique (45).
